# FASCICULE DE BREVET EUROPEEN

(11) **EP 0 642 991 B1**
(45) Date de publication et mention de la délivrance du brevet: **22.05.1996**
(21) Numéro de dépôt: 94401915.7
(22) Date de dépôt: 30.08.1994
(51) Int. Cl.: B65D 83/14, B05B 11/00

(54) **Dispositif de distribution d'un produit liquide**
Vorrichtung zur Ausgabe eines flüssigen Produktes
Device for dispensing a liquid product

(30) Priorité: 15.09.1993 FR 9310989
(43) Date de publication de la demande: 15.03.1995
(73) Titulaire: L'OREAL, F-75008 Paris (FR)
(72) Inventeur: Lacout, Franck, F-91200 Athis-Mons (FR)
(74) Mandataire: Peuscet, Jacques

(56) Documents cités:
- EP-A- 0 385 077
- FR-A- 2 682 937

## Description

La présente invention a pour objet un dispositif de distribution d'un produit liquide.

Plus précisément, elle a pour objet un dispositif de distribution d'un produit liquide comprenant un récipient muni à sa partie supérieure d'un organe de distribution actionnable par enfoncement, un capot coiffant l'organe de distribution et le récipient, un organe d'actionnement en forme de levier étant articulé sur l'avant du capot, ledit organe d'actionnement permettant de réaliser à volonté l'enfoncement nécessaire au fonctionnement dudit organe de distribution, ledit capot comportant également sur sa face avant une buse de distribution alimentée par un canal de distribution prévu dans ledit capot et ayant au moins deux portions d'extrémités dont l'une alimente directement la buse de distribution et dont l'autre s'étend axialement, un moyen de raccordement muni d'un passage étant prévu entre l'organe de distribution et l'autre extrémité du canal de distribution qui s'étend axialement, ledit organe d'actionnement coopérant avec ledit moyen de raccordement pour réaliser l'enfoncement nécessaire au fonctionnement dudit organe de distribution.

Un tel dispositif est, par exemple, décrit dans FR-A-2 682 937 ; il présente l'avantage que, la buse de distribution étant portée par le capot, il n'est pas nécessaire de prévoir une échancrure dans le capot, comme c'est le cas lorsque la buse de distribution est portée par une tête de distribution qui est déplacée axialement, par rapport au capot, telle que celle décrite dans FR-A-2 675 403 ; l'échancrure dans le capot nécessite un positionnement de celui-ci par rapport au récipient, même lorsque la tête de distribution est centrée par rapport au récipient, et risque, en outre, d'affaiblir la tenue mécanique dudit capot.

Malheureusement, le dispositif tel que décrit dans FR-A-2 682 937 présente l'inconvénient suivant: le moyen de raccordement prévu entre l'organe de distribution et le canal de distribution est solidaire de ceux-ci pour des raisons d'étanchéité, mais doit être prévu flexible du fait que le canal de distribution est porté par une partie déformable du capot solidaire de l'organe d'actionnement ; dès lors, la flexibilité toute relative du moyen de raccordement conduit à des sollicitations transversales de l'organe de distribution.

La présente invention a pour but de pallier ces inconvénients.

Ainsi, selon l'invention, un dispositif de distribution d'un produit liquide comprenant un récipient muni à sa partie supérieure d'un organe de distribution actionnable par enfoncement, un capot coiffant l'organe de distribution et le récipient, un organe d'actionnement en forme de levier étant articulé sur l'avant du capot, ledit organe d'actionnement permettant de réaliser à volonté l'enfoncement nécessaire au fonctionnement dudit organe de distribution, ledit capot comportant également sur sa face avant une buse de distribution alimentée par un canal de distribution prévu dans ledit capot et ayant au moins deux portions d'extrémités dont l'une alimente directement la buse de distribution et dont l'autre s'étend axialement, un moyen de raccordement muni d'un passage étant prévu entre l'organe de distribution et l'autre extrémité du canal de distribution qui s'étend axialement, ledit organe d'actionnement coopérant avec ledit moyen de raccordement pour réaliser l'enfoncement nécessaire au fonctionnement dudit organe de distribution, est caractérisé par le fait que le moyen de raccordement est raccordé de façon étanche à l'extrémité axiale du canal de distribution par rapport à laquelle il est déplaçable axialement.

Avantageusement, le moyen de raccordement comporte à sa partie supérieure un embout cylindrique monté à coulissement de façon étanche dans l'extrémité axiale à section correspondante du canal de distribution ; le moyen de raccordement comporte à sa partie inférieure un logement cylindrique avec lequel coopère de façon étanche, et en butée axiale, l'organe de distribution.

Selon une variante de réalisation, l'organe de distribution est une pompe montée sur la partie supérieure du récipient et dont la tige de manoeuvre est emmanchée dans le logement cylindrique du moyen de raccordement.

Selon une autre variante, l'organe de distribution est une valve montée sur la partie supérieure du récipient et dont la tige de manoeuvre est emmanchée dans le logement cylindrique du moyen de raccordement.

De préférence, le moyen de raccordement comporte une collerette circulaire avec laquelle coopère l'organe d'actionnement en forme de levier.

L'organe d'actionnement est articulé sur l'avant du capot au moyen d'une charnière-film, l'organe d'actionnement et le capot étant venus ensemble de moulage. En variante, l'organe d'actionnement est relié à l'avant du capot au moyen d'une charnière à tourillons ou de toute autre charnière, le capot et l'organe d'actionnement étant réalisés en deux pièces distinctes.

Avantageusement, l'embout cylindrique du moyen de raccordement porte une lèvre d'étanchéité venue de moulage avec le moyen de raccordement.

L'organe de distribution est monté excentré par rapport à l'axe longitudinal du récipient, des moyens d'orientation angulaire étant prévus pour positionner le capot relativement à l'organe de distribution, donc au récipient ; les moyens d'orientation sont constitués par la forme de la section transversale du récipient et du capot.

En variante, l'organe de distribution est centré sur l'axe longitudinal du récipient.

Pour mieux faire comprendre l'objet de l'invention, on va en décrire, maintenant, à titre d'exemple purement illustratif et non limitatif, un mode de réalisation représenté sur les dessins annexés.

Sur ces dessins :
- la figure 1 est une vue partielle, en coupe, d'un dispositif de distribution selon l'invention, au repos ;
- la figure 2 est une vue partielle de dessus du dispositif de la figure 1;
- la figure 3 est une vue analogue à la figure 1, le produit étant en cours de distribution;
- la figure 4 montre, à plus grande échelle, la bulle A de la figure 1 ;
- la figure 5 est analogue à la figure 1, mais représente une variante du dispositif selon l'invention.

En se reportant aux figures 1 à 4, un dispositif de distribution d'un produit liquide comprend un récipient 2 muni à sa partie supérieure d'un organe de distribution 3 constitué d'une pompe dont on voit en 31 la tige de manoeuvre ; la pompe 3 et le récipient 2 sont coiffés d'un capot 1 ; des godrons d'accrochage 21, 22, complémentaires, sont portés respectivement par le capot 1 et le récipient 2 à leur périphérie, pour maintenir axialement le capot 1 sur le récipient 2.

Le capot 1 comprend une paroi cylindrique 11 qui comporte sur sa face avant une buse de distribution 4, associée comme connu en soi à un pion de centrage 16 ménagé dans un pilier transversal 12 supportant un guide axial 13, le pilier 12 et le guide 13 étant venus de moulage avec le capot 1 ; le guide axial 13 est muni d'un alésage 14 cylindrique, à section circulaire, ouvert à son extrémité inférieure, et dont l'axe est parallèle à l'axe longitudinal du récipient 2 et du capot 1, et confondu avec celui de la tige 31 de la pompe 3 ; un passage transversal 15 fait communiquer la buse de distribution 4 avec l'alésage 14 : ainsi, un canal de distribution pour la buse 4 est constitué par le passage 15 et l'alésage 14. Un moyen de raccordement 6 est prévu entre ce canal de distribution 14-15 et la pompe 3.

Ce moyen de raccordement 6 comporte à sa partie inférieure un logement cylindrique 65 ménagé dans sa partie inférieure 61 et dans lequel est emmanchée de façon étanche la tige de manoeuvre 31 de la pompe 3, qui, comme on le sait, est creusée d'un passage 32 ; une butée axiale 67 portée par le moyen de raccordement 6 coopère avec l'extrémité de la tige 31, de sorte qu'une action verticale sur le moyen de raccordement 6, comme décrit ci-dessous, est transmise à la tige de manoeuvre 31 de la pompe 3.

Le moyen de raccordement 6 comporte à sa partie supérieure un embout cylindrique 63 à section circulaire monté à coulissement, de façon étanche, dans l'alésage 14 du guide axial 13 ; l'étanchéité est assurée par une lèvre 66 périphérique, mieux visible sur la figure 4, ménagée à la surface extérieure de l'embout 63 et venue de moulage avec le moyen de raccordement 6.

Le moyen de raccordement 6 est traversé par un passage 64 ; ainsi, lorsque l'ensemble est monté, le passage 32 de la tige creuse 31 de la pompe 3 est relié en permanence à la buse de distribution 4, via le passage 64, l'alésage 14, et le passage 15.

Le dispositif de distribution comprend également un organe d'actionnement en forme de levier 5 ; le levier 5 est articulé sur l'avant du capot 1, légèrement au dessus de la buse de distribution 4 : dans l'exemple représenté, cette articulation est réalisée par des charnières-film 51, le levier 5 et le capot 1 étant moulés ensemble d'une seule pièce ; bien entendu, l'articulation peut être réalisée autrement, le capot 1 et le levier 5 étant deux pièces distinctes, indépendantes.

Le levier 5 a une forme générale de L ayant une aile 56 pratiquement transversale lorsque le dispositif est au repos, qui ferme la partie supérieure du capot 1, et une aile axiale 57, reliées par une paroi en secteurs 55 : le capot 1 présente une échancrure 17 facilitant la préhension du levier 5, la paroi en secteurs 55 fermant en quelque sorte l'ouverture créée par l'échancrure 17.

Le levier 5 constitue un organe d'actionnement pour l'enfoncement de la tige de manoeuvre 31 de la pompe 3 pour la mise en oeuvre de celle-ci. A cet effet, l'aile 56 du levier 5 porte deux cames 52 s'étendant dans deux plans parallèles entre eux et parallèles à l'axe longitudinal du dispositif de distribution ; les deux cames 52 sont placées de part et d'autre du guide axial 13 ; les profils 53 des cames 52 coopèrent en fonctionnement avec une collerette circulaire 62 transversale portée par le moyen de raccordement 6 et placée axialement entre l'embout 63 du moyen de raccordement 6 et sa partie inférieure 61 qui porte le logement cylindrique 65. L'aile 56 du levier 5 est munie d'une échancrure 54 permettant le passage du pilier 12 lors du débattement du levier 5 autour de son articulation 51.

Ainsi, une action sur le levier 5 fait basculer celui-ci autour de son articulation 51, comme montré à la figure 2 : les profils 53 des cames 52, en coopérant avec la collerette 62 du moyen de raccordement 6, exercent une action sur la tige 31 de la pompe 3, action transmise par la butée 67 ; lorsque l'action sur le levier 5 est relachée, le ressort de rappel, non représenté, associé à la tige 31 et prévu dans la pompe 3, comme cela est connu, rappelle le moyen de raccordement 6 et donc le levier 5 vers la position représentée à la figure 1 : en répétant l'action décrite ci-dessus sur le levier 5, la pompe 3 est mise en oeuvre et du liquide est distribué à travers la buse 4.

Grâce à l'invention, le moyen de raccordement 6 étant guidé axialement en permanence dans le guide axial 13, les composantes transversales des efforts sur la tige 31 sont minimisés et conduisent à un bon fonctionnement de la pompe 3 en assurant à celle-ci une grande longévité ; les composantes transversales des efforts sur la tige 31 peuvent être encore réduites si, avantageusement, les profils 53 des cames 52 sont des profils en développantes de cercle, ces cercles étant centrés sur l'articulation 51 du levier 5, les points les plus bas de chacun des profils 53 des cames 52, au contact de la collerette 62, étant situés dans un même plan passant par l'axe de la tige 31 et du moyen de raccordement 6 : le point d'application des efforts transmis par les deux cames 52 est dès lors sur l'axe de la tige 31.

Selon la variante qui vient d'être décrite, la pompe 3 est montée excentrée par rapport à l'axe longitudinal du récipient 2 : dès lors, le capot 1 doit être orienté pour positionner correctement le capot 1 et le guide axial 13 ainsi que le levier 5 par rapport à la pompe 3, donc au récipient 2 ; ceci est obtenu en donnant une forme particulière à la section transversale du récipient 2 et du capot 1 ; cette forme est par exemple oblongue comme cela est partiellement visible sur la figure 2.

Selon la variante de la figure 5, l'organe de distribution est centré sur l'axe longitudinal du récipient : selon cette variante, un récipient 102, de révolution, porte à l'intérieur un organe de distribution constitué d'une valve de distribution dont on voit en 131 la tige de manoeuvre ; le pilier 112 porté par le capot 101 et supportant le guide 113 est plus long que précédemment ; le levier 105 agit, comme précédemment, sur le moyen de raccordement 6 qui actionne la tige 131 de valve ; le fluide sous pression contenu dans le récipient 102 permet la distribution du liquide à travers la buse 104. Selon cette variante, le récipient 102 et le capot 101 sont de révolution et, comme on le voit, il n'est pas nécessaire de prévoir des moyens d'indexation du capot 101 par rapport au récipient 102.

## Revendications

1. Dispositif de distribution d'un produit liquide comprenant un récipient (2, 102) muni à sa partie supérieure d'un organe de distribution (3) actionnable par enfoncement, un capot (1, 101) coiffant l'organe de distribution (3) et le récipient (2, 102), un organe d'actionnement (5, 105) en forme de levier étant articulé sur l'avant du capot (1, 101), ledit organe d'actionnement (5, 105) permettant de réaliser à volonté l'enfoncement nécessaire au fonctionnement dudit organe de distribution (3), ledit capot (1, 101) comportant également sur sa face avant une buse de distribution (4, 104) alimentée par un canal de distribution (15, 14) prévu dans ledit capot (1, 101) et ayant au moins deux portions d'extrémités (15, 14) dont l'une (15) alimente directement la buse de distribution (4, 104) et dont l'autre (14) s'étend axialement, un moyen de raccordement (6) muni d'un passage (64) étant prévu entre l'organe de distribution (3) et l'autre extrémité (14) du canal de distribution (15, 14) qui s'étend axialement, ledit organe d'actionnement (5, 105) coopérant avec ledit moyen de raccordement (6) pour réaliser l'enfoncement nécessaire au fonctionnement dudit organe de distribution (3), caractérisé par le fait que le moyen de raccordement (6) est raccordé de façon étanche à l'extrémité axiale (14) du canal de distribution (14,15) par rapport à laquelle il est déplaçable axialement.

2. Dispositif selon la revendication 1, caractérisé par le fait que le moyen de raccordement (6) comporte à sa partie supérieure un embout cylindrique (63) monté à coulissement de façon étanche dans l'extrémité axiale (14) à section correspondante du canal de distribution (15, 14).

3. Dispositif selon l'une des revendications 1 ou 2, caractérisé par le fait que le moyen de raccordement (6) comporte à sa partie inférieure un logement cylindrique (65) avec lequel coopère de façon étanche, et en butée axiale, l'organe de distribution (3).

4. Dispositif selon la revendication 3, caractérisé par le fait que l'organe de distribution (3) est une pompe montée sur la partie supérieure du récipient (2) et dont la tige de manoeuvre (31) est emmanchée dans le logement cylindrique (65) du moyen de raccordement (6).

5. Dispositif selon la revendication 3, caractérisé par le fait que l'organe de distribution est une valve montée sur la partie supérieure du récipient (102) et dont la tige de manoeuvre (131) est emmanchée dans le logement cylindrique (65) du moyen de raccordement (6).

6. Dispositif selon l'une des revendications 1 à 5, caractérisé par le fait que le moyen de raccordement (6) comporte une collerette (62) circulaire avec laquelle coopère l'organe d'actionnement (5, 105) en forme de levier.

7. Dispositif selon la revendication 6, caractérisé par le fait que le levier (5) porte deux cames (52) coopérant avec la collerette (62).

8. Dispositif selon la revendication 7, caractérisé par le fait que les dites cames ont un profil (53) en développantes de cercle, ces cercles étant centrés sur la charnière (51) du levier (5), les points les plus bas de chacun des profils (53) de la came (52), au contact de la collerette (62), étant situés dans le même plan passant par l'axe de la tige de manoeuvre (31) et du moyen de raccordement (6).

9. Dispositif selon l'une des revendications 1 à 8, caractérisé par le fait que l'organe d'actionnement (5) est articulé sur l'avant du capot (1) au moyen d'une charnière-film (51), l'organe d'actionnement (5) et le capot (1) étant venus ensemble de moulage.

10. Dispositif selon l'une des revendications 1 à 8, caractérisé par le fait que l'organe d'actionnement (5) est articulé sur l'avant du capot (1) au moyen d'une charnière, l'organe d'actionnement (5) et le capot (1) étant réalisés en deux pièces distinctes.

11. Dispositif selon l'une des revendications 2 à 10, caractérisé par le fait que l'embout cylindrique (63) du moyen de raccordement (6) porte une lèvre (66) d'étanchéité venue de moulage avec le moyen de raccordement (6).

12. Dispositif selon l'une des revendications 1 à 11, caractérisé par le fait que l'organe de distribution (3) est monté excentré par rapport à l'axe longitudinal du récipient (2), des moyens d'orientation angulaire étant prévus pour positionner le capot (1) relativement à l'organe de distribution (3), donc au récipient (2).

13. Dispositif selon la revendication 12, caractérisé par le fait que les moyens d'orientation sont constitués par la forme de la section transversale du récipient (2) et du capot (1).

14. Dispositif selon l'une des revendications 1 à 11, caractérisé par le fait que l'organe de distribution est centré sur l'axe longitudinal du récipient (102).

## Claims

1. Device for dispensing a liquid product comprising a container (2, 102) equipped at its upper part with a dispensing member (3) which can be actuated by being depressed, a cap (1, 101) capping the dispensing member (3) and the container (2, 102), an actuating member (5, 105) in the form of a lever being articulated on the front of the cap (1, 101), the said actuating member (5, 105) making it possible, as desired, to carry out the depression action necessary for the operation of the said dispensing member (3), the said cap (1, 101) also including on its front face a dispensing nozzle (4, 104) fed by a dispensing duct (15, 14) provided in the said cap (1, 101) and having at least two end portions (15, 14) one (15) of which directly feeds the dispensing nozzle (4, 104) and the other (14) of which extends axially, a connecting means (6) equipped with a passage (64) being provided between the dispensing member (3) and the other end (14) of the dispensing duct (15, 14) which extends axially, the said actuating member (5, 105) interacting with the said connecting means (6) to carry out the depression action necessary for the operation of the said dispensing member (3), characterized in that the connecting means (6) is connected in a leaktight manner to the axial end (14) of the dispensing duct (14, 15) with respect to which it can move axially.

2. Device according to Claim 1, characterized in that the connecting means (6) includes at its upper part a cylindrical fitting (63) mounted so that it can slide in a leaktight manner in the axial end (14) with corresponding section of the dispensing duct (15, 14).

3. Device according to one of Claims 1 or 2, characterized in that the connecting means (6) includes at its lower end a cylindrical housing (65) with which the dispensing member (3) interacts in a leaktight manner, and in axial abutment.

4. Device according to Claim 3, characterized in that the dispensing member (3) is a pump mounted on the upper part of the container (2), and the operating rod (31) of which is snugly fitted into the cylindrical housing (65) of the connecting means (6).

5. Device according to Claim 3, characterized in that the dispensing member is a valve mounted on the upper part of the container (102), and the operating rod (131) of which is snugly fitted into the cylindrical housing (65) of the connecting means (6).

6. Device according to one of Claims 1 to 5, characterized in that the connecting means (6) includes a circular flange (62) with which the actuating member (5, 105), in the form of a lever, interacts.

7. Device according to Claim 6, characterized in that the lever (5) bears two cams (52) interacting with the flange (62).

8. Device according to Claim 7, characterized in that the said cams have a profile (53) of involute shape, these involutes being centred on the hinge (51) of the lever (5), the lowest points of each of the profiles (53) of the cam (52), on contact with the flange (62), being situated in the same plane, which passes through the axis of the operating rod (31) and of the connecting means (6).

9. Device according to one of Claims 1 to 8, characterized in that the actuating member (5) is articulated on the front of the cap (1) by means of a film hinge (51), the actuating member (5) and the cap (1) being formed integrally together by moulding.

10. Device according to one of Claims 1 to 8, characterized in that the actuating member (5) is articulated on the front of the cap (1) by means of a hinge, the actuating member (5) and the cap (1) being produced as two separate pieces.

11. Device according to one of Claims 2 to 10, characterized in that the cylindrical fitting (63) of the connecting means (6) bears a sealing lip (66) formed integrally by moulding with the connecting means (6).

12. Device according to one of Claims 1 to 11, characterized in that the dispensing member (3) is mounted offcentred with respect to the longitudinal axis of the container (2), means of angular orientation being provided for positioning the cap (1) relative to the dispensing member (3) and therefore to the container (2).

13. Device according to Claim 12, characterized in that the orientation means consist of the shape of the cross-section of the container (2) and of the cap (1).

14. Device according to one of Claims 1 to 11, characterized in that the dispensing member is centred on the longitudinal axis of the container (102).

## Patentansprüche

1. Abgabevorrichtung für ein flüssiges Produkt, die einen Behälter (2, 102) umfaßt, der in seinem oberen Bereich mit einem durch Eindrücken betätigbaren Abgabemittel (3) versehen ist, wobei eine Haube (1, 101) das Abgabemittel (3) und den Behälter (2, 102) bedeckt und ein hebelförmiges Betätigungsmittel (5, 105) vorne an der Haube (1, 101) angelenkt ist, wobei das Betätigungsmittel (5, 105) ermöglicht, das zur Funktion des Abgabemittels (3) notwendige Eindrücken nach Belieben zu bewirken, wobei die Haube (1, 101) außerdem eine Abgabedüse (4, 104) auf ihrer Stirnseite aufweist, die durch einen in der Haube (1, 101) vorgesehenen Abgabekanal (15, 14) versorgt wird, der wenigstens zwei Endabschnitte (15, 14) besitzt, von denen einer (15) die Abgabedüse (4, 104) direkt versorgt und von denen der andere (14) in axialer Richtung verläuft, wobei zwischen dem Abgabemittel (3) und dem axial verlaufenden, anderen Ende (14) des Abgabekanals (15, 14) ein mit einem Durchlaß (64) versehenes Verbindungsmittel (6) vorgesehen ist, wobei das Betätigungsmittel (5, 105) mit dem Verbindungsmittel (6) zusammenwirkt, um das zur Funktion des Abgabemittels (3) notwendige Eindrücken zu bewirken, dadurch gekennzeichnet, daß das Verbindungsmittel (6) dicht mit dem axialen Ende (14) des Abgabekanals (14, 15) verbunden ist, bezüglich welchem es axial verschiebbar ist.

2. Vorrichtung gemäß Anspruch 1, dadurch gekennzeichnet, daß das Verbindungsmittel (6) in seinem oberen Bereich einen zylindrischen Ansatz (63) aufweist, der mit einem dem Abgabekanal (15, 14) entsprechenden Querschnitt dicht verschiebbar in dem axialen Ende (14) angebracht ist.

3. Vorrichtung gemäß einem der Ansprüche 1 oder 2, dadurch gekennzeichnet, daß das Verbindungsmittel (6) in seinem unteren Bereich einen zylindrischen Sitz (65) aufweist, mit dem das Abgabemittel (3) dicht und mit einem axialen Anschlag zusammenwirkt.

4. Vorrichtung gemäß Anspruch 3, dadurch gekennzeichnet, daß das Abgabemittel (3) eine Pumpe ist, die im oberen Bereich des Behälters (2) angebracht ist und deren Betätigungsschaft (31) in den zylindrischen Sitz (65) des Verbindungsmittels (6) eingepreßt ist.

5. Vorrichtung gemäß Anspruch 3, dadurch gekennzeichnet, daß das Abgabemittel ein im oberen Bereich des Behälters (102) angebrachtes Ventil ist, dessen Betätigungsschaft (131) in den zylindrischen Sitz (65) des Verbindungsmittels (6) eingepreßt ist.

6. Vorrichtung gemäß einem der Ansprüche 1 bis 5, dadurch gekennzeichnet, daß das Verbindungsmittel (6) einen kreisförmigen Kragen (62) aufweist, mit dem das hebelförmige Betätigungsmittel (5, 105) zusammenwirkt.

7. Vorrichtung gemäß Anspruch 6, dadurch gekennzeichnet, daß der Hebel (5) zwei mit dem Kragen (62) zusammenwirkende Kurvenscheiben (52) trägt.

8. Vorrichtung gemäß Anspruch 7, dadurch gekennzeichnet, daß die Kurvenscheiben ein Profil (53) von Kreisevolventen besitzen, wobei die Kreise um das Scharnier (51) des Hebels (5) zentriert sind, wobei die tiefsten Punkte jedes Profils (53) der Kurvenscheibe (52) in Kontakt mit dem Kragen (62) in derselben Ebene angeordnet sind, die durch die Achse des Betätigungsschaftes (31) und des Verbindungsmittels (6) verläuft.

9. Vorrichtung gemäß einem der Ansprüche 1 bis 8, dadurch gekennzeichnet, daß das Betätigungsmittel (5) im vorderen Bereich der Haube (1) mittels eines Filmscharniers (51) angelenkt ist, wobei das Betätigungsmittel (5) und die Haube (1) aus einer gemeinsamen Form entstanden sind.

10. Vorrichtung gemäß einem der Ansprüche 1 bis 8, dadurch gekennzeichnet, daß das Betätigungsmittel (5) im vorderen Bereich der Haube (1) mittels eines Scharniers angelenkt ist, wobei das Betätigungsmittel (5) und die Haube (1) aus zwei separaten Bauteilen bestehen.

11. Vorrichtung gemäß einem der Ansprüche 2 bis 10, dadurch gekennzeichnet, daß der zylindrische Ansatz (63) der Verbindungsmittel (6) eine Dichtlippe (66) aufweist, die durch Formen mit dem Verbindungsmittel (6) erhältlich ist.

12. Vorrichtung gemäß einem der Ansprüche 1 bis 11, dadurch gekennzeichnet, daß das Abgabemittel (3) exzentrisch bezüglich der Längsachse des Behälters (2) angeordnet ist, wobei Winkelorientierungsmittel vorgesehen sind, um die Haube (1) bezüglich des Abgabemittels (3) und folglich bezüglich des Behälters (2) zu positionieren.

13. Vorrichtung gemäß Anspruch 12, dadurch gekennzeichnet, daß die Orientierungsmittel durch die Form des Querschnitts von Behälter (2) und Haube (1) gebildet werden.

14. Vorrichtung gemäß einem der Ansprüche 1 bis 11, dadurch gekennzeichnet, daß das Abgabemittel auf der Längsachse des Behälters (102) zentriert ist.
